# EUROPÄISCHE PATENTSCHRIFT

(11) **EP 3 138 969 B1**
(45) Veröffentlichungstag und Bekanntmachung des Hinweises auf die Patenterteilung: **02.10.2019**
(21) Anmeldenummer: 16184142.4
(22) Anmeldetag: 15.08.2016
(51) Int. Cl.: E03D 1/34

(54) **ABLAUFVENTIL MIT SPÜLSTROM-DROSSELELEMENT**
DRAIN VALVE WITH FLOW CURRENT CHOKE ELEMENT
VANNE DE VIDANGE DOTEE D'UN RESTRICTEUR DE FLUX DE RINÇAGE

(30) Priorität: 02.09.2015 DE 202015104665 U
(43) Veröffentlichungstag der Anmeldung: 08.03.2017
(73) Patentinhaber: Viega Technology GmbH & Co. KG, 57439 Attendorn (DE)
(72) Erfinder: SCHULTE, Philipp, 57368 Lennestadt (DE)
(74) Vertreter: Cohausz & Florack

(56) Entgegenhaltungen:
- DE-U1- 8 006 070
- JP-A- 2002 021 144
- US-A- 1 021 367
- US-A1- 2012 255 111

## Beschreibung

Die Erfindung betrifft ein Ablaufventil für einen sanitären Spülkasten, insbesondere Toiletten-Spülkasten, mit einer Ventilfassung, einem eine Dichtung aufweisenden Ventilkörper, der in der Ventilfassung beweglich geführt ist, und einem eine Ablauföffnung begrenzenden Ventilsitz, wobei die Dichtung im geschlossenen Zustand des Ablaufventils auf dem Ventilsitz aufliegt und im geöffneten Zustand des Ablaufventils die Ablauföffnung freigibt, wobei die Ventilfassung über mindestens einen vertikalen Abstandshalter, der mindestens eine dem Ventilsitz in Spülstromfließrichtung vorgeordnete Einströmfläche definiert, mit dem Ventilsitz verbunden ist, und wobei an dem mindestens einen Abstandshalter ein Spülstrom-Drosselelement verstellbar gelagert ist.

Derartige Ablaufventile sind bekannt (siehe z.B. EP 2 141 294 B1).

Die Stärke des Spülstroms in einer Toilette oder einem Urinal ist von der Höhendifferenz zwischen Spülkasten und Sanitärkeramik, dem Strömungswiderstand des den Spülkasten mit der Sanitärkeramik verbindenden Spülrohres und dem Strömungswiderstand der Sanitärkeramik abhängig. Ist der Spülstrom zu stark, kann dies zu Wasserspritzern aus der Sanitärkeramik heraus auf die Toilettenbrille und auf den Boden neben die Sanitärkeramik führen. Um durch einen zu starken Spülstrom verursachte Wasserspritzer zu vermeiden, wird der Spülstrom gegebenenfalls gedrosselt. Hierzu werden herkömmlicherweise verschiedene Drosselringe mit unterschiedlichen Durchmessern in den Ventilsitz des Ablaufventils eingelegt, um den Strömungsquerschnitt im Ventilsitz zu verringern. Die Einstellung des Spülstroms mit den verschiedenen Drosselringen ist aufwendig und unkomfortabel. Zudem können einzelne der Drosselringe verlorengehen, was dann eine zufriedenstellende Einstellung des Spülstroms ausschließen kann.

Aus der US 1 021 367 A ist ein Ablaufventil für einen Toilettenspülkasten bekannt, das eine Spülstromdrosselfunktion aufweist. Das Ablaufventil weist ein mit einem Außengewinde versehenes Führungsrohr auf, welches in einem ein Innengewinde aufweisenden Kragen eines Abstandshalters eingeschraubt ist und als höhenverstellbarer Anschlag für ein mit einem Gewicht beschwertes Element eines Ventilkörpers wirkt. Das Führungsrohr fungiert somit zugleich als Spülstrom-Drosselelement.

Die DE 80 06 070 U1 offenbart eine Ablaufgarnitur mit einem Gehäuse, in das ein einen Schwimmer aufweisendes Schwimmergefäß lösbar eingesetzt ist. Im unteren Teil des Gehäuses sind Öffnungen (Fenster) ausgebildet, durch welche in dem Spülkasten befindliches Wasser in einen Ablaufstutzten fließen kann. Durch Verdrehen des Schwimmergefäßes gegenüber dem Gehäuse kann der Durchflussquerschnitt der Fenster verändert werden, wodurch der Spülwasserstrom dem Bedarf angepasst werden kann.

Aus der JP 2002-021144 A ist eine Vorrichtung zur Einstellung der Spülwassermenge eines Toilettenspülkastens bekannt. Die Vorrichtung dient dem Einsparen von Spülwasser. Hierzu sind in einem in dem Spülkasten angeordneten Rohrkörper Aussparrungen angeordnet, deren wirksame Durchflussflächen mithilfe von Einstellmitteln eingestellt werden können.

Aus der US 2012/0255111 A1 ist ebenfalls eine Vorrichtung zur Einstellung der Spülwassermenge eines Toilettenspülkastens bekannt, die dem Einsparen von Spülwasser dient. Die Vorrichtung besteht aus einem Ablaufventil, das zylindrische Mittel zur Wasserablaufsteuerung aufweist, an deren Außenseiten Mittel zur Durchflussregelung angeordnet sind. Mithilfe der Mittel zur Durchflussregelung kann die Menge des in die zylindrischen Mittel strömenden Wassers eingestellt werden, so dass sich bei der Spülung ein schnelleres Absinken eines Schwimmers sowie eines Ventilkörpers ergibt.

Der Erfindung liegt die Aufgabe zugrunde, eine Vorrichtung bereitzustellen, mittels der sich der Spülstrom aus einem sanitären Spülkasten komfortabler und zuverlässig einstellen lässt.

Gelöst wird diese Aufgabe durch ein Ablaufventil mit den in Anspruch 1 angegebenen Merkmalen. Bevorzugte und vorteilhafte Ausgestaltungen des erfindungsgemäßen Ablaufventils sind in den Unteransprüchen angegeben.

Das erfindungsgemäße Ablaufventil ist dadurch gekennzeichnet, dass durch Drehen und Verschieben des Spülstrom-Drosselelements relativ zu dem Abstandshalter die wirksame Größe der in Spülstromfließrichtung dem Ventilsitz vorgeordneten Einströmfläche in Raststufen veränderbar ist, wobei der Abstandshalter mindestens ein erstes Rastelement aufweist, wobei das Spülstrom-Drosselelement mindestens ein mit dem mindestens einen ersten Rastelement zusammenwirkendes zweites Rastelement aufweist, und wobei das Spülstrom-Drosselelement an seiner Außenseite mindestens einen nach außen vorstehenden Vorsprung aufweist.

Die Erfindung schafft die Möglichkeit, eine Einstellung des Spülstroms mittels vorzugsweise nur eines einzelnen verstellbaren Elements durchführen zu können. Da somit nicht mehr verschiedene Drosselringe mit unterschiedlichen Innendurchmessern in den Ventilsitz eingelegt werden müssen, gestaltet sich die Einstellung des Spülstroms mit dem erfindungsgemäßen Ablaufventil erheblich komfortabler als mit den herkömmlichen Drosselringen. Zudem bietet die Erfindung einen Kostenvorteil, da sie nur ein Zusatzteil (Spülstrom-Drosselelement) für unterschiedliche Einstellungen des Spülstroms erfordert.

Die Erfindung basiert auf dem Grundgedanken, dass eine Strömungsquerschnittsreduzierung zur Verringerung der Spülstromstärke nicht im Ablauf des Ventilsitzes erfolgen muss, sondern auch an anderer Stelle im Bereich des Ventilsitzes angeordnet werden kann.

Vorzugsweise ist das Spülstrom-Drosselelement des erfindungsgemäßen Ablaufventils hülsenförmig oder hohlzylindrisch ausgebildet. Hierdurch lässt sich das Drosselelement sehr gut mit der Gehäuseform bzw. Ventilfassungsform bewährter Ablaufventile kombinieren.

Erfindungsgemäß ist die wirksame Größe der Einströmfläche mittels des Spülstrom-Drosselelements in Raststufen veränderbar. Hierdurch lässt sich die wirksame Größe der Einströmfläche sehr komfortabel in Abhängigkeit von einem bestimmten Sanitärkeramikmodell und/oder einer bestimmten Höhendifferenz zwischen Spülkasten und Sanitärkeramik einstellen. Dabei kann dem Installateur beispielsweise eine Tabelle zur Verfügung gestellt werden, in der verschiedene Sanitärkeramikmodelle und/oder verschiedene Werte bezüglich der Höhendifferenz zwischen Spülkasten und Sanitärkeramik angegeben sind, wobei den verschiedenen Sanitärkeramikmodellen und/oder Höhendifferenzen spezifische Einstell- oder Raststufen des Spülstrom-Drosselelements zugeordnet sind. Der Installateur kann der Tabelle dann die für das jeweilige Sanitärkeramikmodell bzw. die jeweilige Höhendifferenz geeignete Einstell- oder Raststufe entnehmen und dementsprechend mittels des mindestens einen Spülstrom-Drosselelements die wirksame Größe der Einströmfläche passend einstellen.

Hierbei weist der Abstandshalter mindestens ein erstes Rastelement auf, wobei das Spülstrom-Drosselelement mindestens ein mit dem mindestens einen ersten Rastelement zusammenwirkendes zweites Rastelement aufweist. Hierdurch wird eine besonders zuverlässige und zugleich komfortable Einstellbarkeit der wirksamen Größe der Einströmfläche in vorgegebenen Stufen erzielt.

Erfindungsgemäß weist das Spülstrom-Drosselelement an seiner Außenseite mindestens einen nach außen vorstehenden Vorsprung auf. Der Vorsprung kann als Grifffläche genutzt werden und erleichtert die Handhabung des Spülstrom-Drosselelements.

Eine weitere vorteilhafte Ausgestaltung der Erfindung sieht vor, dass das Spülstrom-Drosselelement an seiner Außenseite mindestens ein Symbol aufweist, welches eine Bewegung und/oder Bewegungsrichtung des Spülstrom-Drosselelements für eine Verkleinerung oder Vergrößerung der Einströmfläche angibt. Durch ein solches Symbol wird die Bedienungsfreundlichkeit des mindestens einen Spülstrom-Drosselelements weiter gesteigert.

In konstruktiver sowie funktionaler Hinsicht ist es günstig, wenn gemäß einer weiteren bevorzugten Ausgestaltung der Erfindung die Ventilfassung oberhalb des mindestens einen Abstandshalters einen hülsenförmigen oder hohlzylindrischen Abschnitt aufweist, der von dem Spülstrom-Drosselelement umgeben ist und eine dem Ventilsitz zugewandte Unterkante aufweist, wobei das Spülstrom-Drosselelement in einer Stellung, in welcher die wirksame Größe der Einströmfläche maximal ist, nicht gegenüber der Unterkante vorsteht.

Eine weitere Ausgestaltung des erfindungsgemäßen Ablaufventils sieht vor, dass die verstellbare Lagerung des Spülstrom-Drosselelements derart ausgebildet ist, dass das Spülstrom-Drosselelement in seiner tiefsten Stellung relativ zu dem mindestens einen Abstandshalter noch einen vorgegebenen Spülstrom zulässt bzw. sicherstellt.

Nachfolgend wird die Erfindung anhand einer ein Ausführungsbeispiel darstellenden Zeichnung näher erläutert. Es zeigen:
- Fig.1: einen Spülkasten, in einem vertikalen Längsschnitt, mit einem darin angeordneten erfindungsgemäßen Ablaufventil in geschlossenem Zustand, in Vorderansicht;
- Fig. 2: den vertikal geschnittenen Spülkasten mit dem Ablaufventil aus Fig. 1 in einer perspektivischen Darstellung;
- Fig.3: eine vergrößerte Darstellung des Details Z der Fig. 1 in Vorderansicht;
- Fig. 4: das vergrößerte Detail aus Fig. 3 bei geöffnetem Ablaufventil;
- Fig. 5: das vergrößerte Detail aus Fig. 4 bei geöffnetem Ablaufventil in einer perspektivischen Darstellung;
- Fig.6: das erfindungsgemäße Ablaufventilfassungsteil mit Ventilsitz und Spülstrom-Drosselelement aus den Fig. 5 in einer Seitenansicht, wobei sich das Spülstrom-Drosselelement in einer angehobenen Position befindet, in welcher es die gesamte Einströmöffnung freigibt;
- Fig. 7: eine Querschnittansicht entlang der Schnittlinie A-A in Fig. 6;
- Fig.8: das Ablaufventilfassungsteil mit Spülstrom-Drosselelement aus Fig. 6, wobei das Spülstrom-Drosselelement gegenüber der in Fig. 6 gezeigten Position um ca. 90° gedreht ist; und
- Fig. 9: das Spülstrom-Drosselelement aus den Figuren 1 bis 8 in einer perspektivische Darstellung.

In den Figuren 1 und 2 ist ein Abschnitt eines sanitären Spülkastens 1 für eine Toilette dargestellt. Der Boden des Spülkastens 1 ist mit einem rohrförmigen Ablaufstutzen 2 versehen, in den ein Ventilsitz 3 eines Ablaufventils 4 einsteckbar bzw. eingesteckt ist. Der Ventilsitz 3 weist hierzu einen in den Ablaufstutzen 2 einsteckbaren Rohrstutzen 3.1 auf. In der Mantelfläche des Rohrstutzens 3.1 ist eine Ringnut ausgebildet, in die ein gummielastischer Dichtring 5 eingesetzt ist, der den Rohrstutzen 3.1 des Ventilsitzes 3 gegenüber dem Ablaufstutzen 2 des Spülkastens 1 flüssigkeitsdicht abdichtet.

Der Ventilsitz 3 ist über Abstandshalter 6, 7 mit der Ventilfassung des Ablaufventils 4 verbunden. Die Abstandshalter 6, 7 sind stegförmig ausgebildet und an dem Rohrstutzen 3.1 des Ventilsitzes 3 angebracht, vorzugsweise angeformt. Sie weisen einen von dem Rohrstutzen 3.1 radial nach außen vorspringenden Stegabschnitt 6.1, 7.1 und einen sich daran anschließenden, im Wesentlichen vertikal verlaufenden Stegabschnitt 6.2, 7.2 auf. Der untere Teil der Ventilfassung 8 oberhalb der Abstandshalter 6, 7 ist im Wesentlichen hülsenförmig oder hohlzylindrisch ausgebildet. Mit W ist in Fig. 1 ein Wasserstand in dem Spülkasten bezeichnet.

Dem Ventilsitz 3 ist ein Ventilkörper 9 zugeordnet, der als Überlaufrohr ausgebildet und in der Ventilfassung axialbeweglich geführt ist. An seinem unteren Ende weist der Ventilkörper 9 eine ringförmige Dichtfläche oder Dichtung 10 auf. Im geschlossenen Zustand des Ablaufventils 4 liegt die Dichtfläche oder Dichtung 10 auf dem Ventilsitz 3 auf (siehe insbesondere Fig. 3). Im geöffneten Zustand des Ablaufventils 4 ist der Ventilkörper 9 mit der daran befestigten Dichtung 10 angehoben, so dass die Dichtung 10 die durch den Ventilsitz 3 begrenzte Ablauföffnung 3.2 freigibt (vgl. Fig. 4). Die Pfeile in Fig. 4 zeigen die Strömung des Spülwassers in den Ventilsitz 3 bzw. aus dem Rohrstutzen 3.1 des Ventilsitzes an. Der Ventilsitz 3 weist eine der Dichtung 10 zugewandte Dichtfläche 3.3 auf. Vorzugsweise ist die Dichtfläche 3.3 in Form einer ringförmigen, nach oben vorstehenden Erhebung ausgebildet.

Der Ventilsitz 3 ist in den in der Zeichnung dargestellten Ausführungsbeispielen mit vier Abstandshaltern 6, 7 versehen, die im Wesentlichen gleichmäßig über den Umfang des Ventilsitzes 3 verteilt angeordnet sind. Anstelle von vier Abstandshaltern 6, 7 kann der Ventilsitz 3 auch nur drei, zwei oder nur einen Abstandshalter aufweisen, wobei im Falle eines einzigen Abstandshalters dieser breiter als der jeweilige Abstandshalter 6, 7 der mehreren stegförmigen Abstandshalter 6, 7 ausgebildet ist. Der oder die mehreren Abstandshalter 6, 7 definieren mindestens eine dem Ventilsitz 3 in Spülstromfließrichtung vorgeordnete Einströmfläche E. Die Einströmfläche E kann auch als Einströmquerschnitt bezeichnet werden. In den in der Zeichnung dargestellten Ausführungsbeispielen ist die den Ventilsitz 3 umgebende Einströmfläche E im Wesentlichen ringförmig oder zylindrisch ausgeführt, wobei die Abstandhalter 6, 7 die Einströmfläche E in bogenförmige Abschnitte (Öffnungsabschnitte) untergliedern.

An den Abstandshaltern 6, 7 und dem unteren Teil des Ventilgehäuses ist ein Spülstrom-Drosselelement 11 verstellbar gelagert. Durch Drehen und Verschieben des Spülstrom-Drosselelements 11 relativ zu den Abstandshaltern 6, 7 bzw. der Ventilfassung 8 (sowie dem Ventilsitz 3) lässt sich die wirksame Größe der Einströmfläche E verändern und damit der bei geöffnetem Ventil aus dem Ventilsitz 3 durch den Rohrstutzen 3.1 fließende Spülstrom einstellen. Das Spülstrom-Drosselelement 11 ist ringförmig, vorzugsweise im Wesentlichen hülsenförmig oder hohlzylindrisch ausgebildet.

Die Abstandshalter 6, 7 und der untere Teil der Ventilfassung 8 einerseits und das Spülstrom-Drosselelement 11 andererseits weisen einander zugeordnete Rastelemente auf. Die Rastelemente sind in Form einer im Wesentlichen vertikal verlaufenden Reihe von Ausnehmungen 12 und mindestens einer den Ausnehmungen zugeordneten Rastnase 11.1 ausgeführt. Die in einer Reihe angeordneten Ausnehmungen 12 sind an dem vertikal verlaufenden Stegabschnitt 6.2 mindestens eines der Abstandshalter 6 außenseitig bzw. im Kantenbereich des Stegabschnitts 6.2 ausgebildet, während die Rastnase 11.1 am Innenumfang des Spülstrom-Drosselelements 11 vorgesehen ist.

Des Weiteren sind an dem vertikal verlaufenden Stegabschnitt 7.2 mindestens eines anderen der Abstandshalter 7 außenseitig im Wesentlichen horizontal und parallel zueinander verlaufenden Rippen bzw. Nuten 13 ausgebildet, denen mindestens ein am Innenumfang des Spülstrom-Drosselelements 11 ausgebildetes Zahnelement 11.2 zugeordnet ist. Das Zahnelement 11.2 ist an einem federelastischen Abschnitt 11.3 des Spülstrom-Drosselelements 11 ausgebildet. Der Abschnitt 11.3 ist durch einen U-förmigen Spalt 11.4 in dem Spülstrom-Drosselelements 11 definiert und kann auch als Federlasche oder Federsteg bezeichnet werden. Das Zahnelement 11.2 verhindert ein unbeabsichtigtes Entriegeln des Spülstrom-Drosselelements 11, da es beim Drehen des Spülstrom-Drosselelements 11 durch nach außen gerichtete Auslenkung einen der stegförmigen Abstandshalter 6, 7 überwinden muss.

Bei dem in den Figuren 1 bis 9 gezeigten Ausführungsbeispiel kann somit die Höhe des Spülstrom-Drosselelements 11 und damit die wirksame Größe der Einströmfläche E durch Entriegeln bzw. Drehen des Spülstrom-Drosselelements 11, vertikales Verschieben desselben und abschließendes Drehen in umgekehrter Drehrichtung zum Einrasten (Verriegeln) desselben in Stufen verstellt werden. Um die Handhabung des Spülstrom-Drosselelements 11 zu erleichtern, sind an dessen Außenseite Griffelemente, zum Beispiel nach außen vorstehende Vorsprünge 14 ausgebildet.

Des Weiteren ist insbesondere in Fig. 5 zu erkennen, dass das Spülstrom-Drosselelement 11 an seiner Außenseite Symbole aufweist, welche die notwendigen Bewegungen bzw. Bewegungsrichtungen des Spülstrom-Drosselelements 11 für eine Verkleinerung oder Vergrößerung der wirksamen Einströmfläche E angeben. Dem horizontalen Doppelpfeil sind ein Einrast- oder Verriegelungssymbol 15 und ein Entriegelungssymbol 16 zugeordnet, während dem vertikalen Doppelpfeil 17 ein Plus- und ein Minuszeichen als Symbole für eine Vergrößerung bzw. Verkleinerung der wirksamen Größe der Einströmfläche E zugeordnet sind.

Die Pfeile in Fig. 5 zeigen den maximal möglichen Höheneinstellbereich H des Spülstrom-Drosselelements 11. Der Einstellbereich H kann beispielsweise im Bereich von 6 bis 18 mm liegen.

In der obersten Stellung des Spülstrom-Drosselelements 11, in welcher die wirksame Größe der Einströmfläche E maximal ist, steht das Spülstrom-Drosselelement 11 gegenüber der dem Ventilsitz 3 zugewandten Unterkante des hülsenförmigen Ventilfassungsteils 8 nicht vor. In der obersten Stellung des Spülstrom-Drosselelements 11 ist dieses vorzugsweise in vollständiger Überdeckung mit dem hülsenförmigen Ventilfassungsteil 8.

Die verstellbare Lagerung des Spülstrom-Drosselelements 11 ist derart ausgeführt, dass das Spülstrom-Drosselelement 11 in seiner tiefsten Stellung relativ zu den Abstandshaltern 6, 7 einen vorgegebenen Abstand (Mindestabstand) zu dem Ventilsitz 3 einhält und somit einen vorgegebenen Mindestspülstrom zulässt.

## Patentansprüche

1. Ablaufventil (4) für einen sanitären Spülkasten, insbesondere Toiletten-Spülkasten, mit einer Ventilfassung (8), einem eine Dichtung (10) aufweisenden Ventilkörper (9), der in der Ventilfassung beweglich geführt ist, und einem eine Ablauföffnung (3.2) begrenzenden Ventilsitz (3), wobei die Dichtung (10) im geschlossenen Zustand des Ablaufventils auf dem Ventilsitz (3) aufliegt und im geöffneten Zustand des Ablaufventils die Ablauföffnung (3.2) freigibt, wobei die Ventilfassung (8) über mindestens einen vertikalen Abstandshalter (6, 7), der mindestens eine dem Ventilsitz (3) in Spülstromfließrichtung vorgeordnete Einströmfläche (E) definiert, mit dem Ventilsitz (3) verbunden ist, und wobei an dem mindestens einen Abstandshalter (6, 7) ein Spülstrom-Drosselelement (11) verstellbar gelagert ist, **dadurch gekennzeichnet, dass** durch Drehen und Verschieben des Spülstrom-Drosselelements (11) relativ zu dem Abstandshalter (6, 7) die wirksame Größe der Einströmfläche (E) in Raststufen veränderbar ist, wobei der Abstandshalter (6) mindestens ein erstes Rastelement (12) aufweist, wobei das Spülstrom-Drosselelement (11) mindestens ein mit dem mindestens einen ersten Rastelement (12) zusammenwirkendes zweites Rastelement (11.2) aufweist, und wobei das Spülstrom-Drosselelement (11) an seiner Außenseite mindestens einen nach außen vorstehenden Vorsprung (14) aufweist.

2. Ablaufventil nach Anspruch 1, **dadurch gekennzeichnet, dass** das Spülstrom-Drosselelement (11) hülsenförmig oder hohlzylindrisch ausgebildet ist.

3. Ablaufventil nach Anspruch 1 oder 2, **dadurch gekennzeichnet, dass** das Spülstrom-Drosselelement (11) an seiner Außenseite mindestens ein Symbol (15, 16,17) aufweist, welches eine Bewegung und/oder Bewegungsrichtung des Spülstrom-Drosselelements (11) für eine Verkleinerung oder Vergrößerung der Einströmfläche (E) angibt.

4. Ablaufventil nach einem der Ansprüche 1 bis 3, **dadurch gekennzeichnet, dass** die Ventilfassung (8) oberhalb des mindestens einen Abstandshalters (6, 7) einen hülsenförmigen oder hohlzylindrischen Abschnitt aufweist, der von dem Spülstrom-Drosselelement (11) umgeben ist und eine dem Ventilsitz (3) zugewandte Unterkante aufweist, wobei das Spülstrom-Drosselelement (11) in einer Stellung, in welcher die wirksame Größe der Einströmfläche (E) maximal ist, nicht gegenüber der Unterkante vorsteht.

5. Ablaufventil nach einem der Ansprüche 1 bis 4, **dadurch gekennzeichnet, dass** die verstellbare Lagerung des Spülstrom-Drosselelements (11) derart ausgebildet ist, dass es in seiner tiefsten Stellung relativ zu dem Abstandshalter (6, 7) noch einen vorgegebenen Spülstrom zulässt.

## Claims

1. Drain valve (4) for a sanitary cistern, in particular a cistern for a toilet, comprising a valve socket (8), a valve body (9), which comprises a seal (10) and is movably guided in the valve socket, and a valve seat (3) which delimits a drainage opening (3.2), the seal (10) resting on the valve seat (3) when the drain valve is in the closed state and opening the drainage opening (3.2) when the drain valve is in the open state, the valve socket (8) being connected to the valve seat (3) by means of at least one vertical spacer (6, 7) which defines at least one inflow area (E) upstream of the valve seat (3) in the flush flow direction, and a flush flow restrictor (11) is adjustably mounted on the at least one spacer (6, 7), **characterised in that** it being possible to modify in stages the effective size of the inflow area (E) by rotating and displacing the flush flow restrictor (11) relative to the spacer (6, 7), the spacer (6) comprises at least one first latch element (12), the flush flow restrictor (11) comprising at least one second latch element (11.2) which interacts with the at least one first latch element (12), and the flush flow restrictor (11) comprises on the outer surface thereof at least one outwardly protruding projection (14).

2. Drain valve according to claim 1, **characterised in that** the flush flow restrictor (11) is in the shape of a sleeve or a hollow cylinder.

3. Drain valve according to either claim 1 or claim 2, **characterised in that** the flush flow restrictor (11) comprises on the outer surface thereof at least one symbol (15, 16, 17) which indicates a movement and/or movement direction of the flush flow restrictor (11) for reducing or increasing the inflow area (E).

4. Drain valve according to any of claims 1 to 3, **characterised in that** the valve socket (8) comprises, above the at least one spacer (6, 7), a portion that is shaped as a sleeve or a hollow cylinder and is enclosed by the flush flow restrictor (11), and a lower edge (8.1) facing the valve seat (3), the flush flow restrictor (11) not protruding with respect to the lower edge (8.1) when in a position in which the effective size of the inflow area (E) is at a maximum.

5. Drain valve according to any of claims 1 to 4, **characterised in that** the flush flow restrictor (11) is adjustably mounted such that it still allows a specified flush flow rate when in its lowest position with respect to the spacer (6, 7).

## Revendications

1. Soupape d'évacuation (4) pour réservoir de chasse d'eau sanitaire, en particulier réservoir de chasse d'eau de toilettes, comprenant un châssis de soupape (8), un corps de soupape (9) muni d'un joint (10), le corps de soupape étant introduit de manière mobile dans le châssis de soupape, et un siège de soupape (3) limitant une ouverture d'évacuation (3.2), où le joint (10) repose sur le siège de soupape (3) à l'état fermé de la soupape d'évacuation et libère l'ouverture d'évacuation (3.2) à l'état ouvert de la soupape d'évacuation, où le châssis de soupape (8) est relié au siège de soupape (3) par au moins un élément d'espacement (6, 7) vertical, qui définit au moins une face d'entrée (E) en amont du siège de soupape (3) dans la direction d'écoulement, et où un élément d'étranglement de flux de rinçage (11) est agencé de manière réglable sur le au moins un élément d'espacement (6, 7), **caractérisée en ce que** par rotation et déplacement de l'élément d'étranglement de flux de rinçage (11) par rapport à l'élément d'espacement (6, 7), la taille efficace de la face d'entrée (E) est modifiable dans les crans d'encliquetage, où l'élément d'espacement (6) présent au moins un premier élément d'encliquetage (12), où l'élément d'étranglement de flux de rinçage (11) présente au moins un deuxième élément d'encliquetage (11.2) collaborant avec le au moins premier élément d'encliquetage (12), et où l'élément d'étranglement de flux de rinçage (11) présente sur sa face extérieure, au moins une saillie (14) s'étendant vers l'extérieur.

2. Soupape d'évacuation selon la revendication 1, **caractérisée en ce que** l'élément d'étranglement de flux de rinçage (11) a la forme d'un manchon ou d'un cylindre creux.

3. Soupape d'évacuation selon la revendication 1 ou 2, **caractérisée en ce que** l'élément d'étranglement de flux de rinçage (11) présente sur sa face extérieure, au moins un symbole (15, 16, 17) qui indique un mouvement et/ou sens de mouvement de l'élément d'étranglement de flux de rinçage (11) pour un rétrécissement ou un agrandissement de la face d'entrée (E).

4. Soupape d'évacuation selon l'une quelconque des revendications 1 à 3, **caractérisée en ce que** le châssis de soupape (8) présente au-dessus du au moins un élément d'espacement (6, 7), un segment en forme de manchon ou de cylindre creux, qui est entouré par l'élément d'étranglement de flux de rinçage (11) et qui présente un bord inférieur tourné vers le siège de soupape (3), où l'élément d'étranglement de flux de rinçage (11) n'avance pas contre le bord inférieur en une position dans laquelle la taille efficace de la face d'entrée (E) est maximale.

5. Soupape d'évacuation selon l'une quelconque des revendications 1 à 4, **caractérisée en ce que** la position réglable de l'élément d'étranglement de flux de rinçage (11) est conçu de sorte qu'il permet encore un certain flux de rinçage en sa position la plus profonde par rapport à l'élément d'étranglement (6, 7).
